# EUROPÄISCHE PATENTSCHRIFT

(11) **EP 0 083 045 B1**
(45) Veröffentlichungstag und Bekanntmachung des Hinweises auf die Patenterteilung: **21.11.1985**
(21) Anmeldenummer: 82111770.2
(22) Anmeldetag: 18.12.1982
(51) Int. Cl.: H04R 9/02

(54) **Ringspaltmagnetsystem, insbesondere für Tiefton-Lautsprecher**
Magnetic system with annular air-gap, in particular for woofers
Système magnétique à entrefer annulaire, en particulier pour haut-parleurs de basses fréquences

(30) Priorität: 24.12.1981 DE 3151530; 17.09.1982 DE 8226166 U
(43) Veröffentlichungstag der Anmeldung: 06.07.1983
(73) Patentinhaber: Kort, Eckehard, D-3251 Ottenstein 2 (DE)
(72) Erfinder: Kort, Eckehard, D-3251 Ottenstein 2 (DE)
(74) Vertreter: Gralfs, Harro, Dipl.-Ing. Patentanwalt

## Beschreibung

Die Erfindung betrifft ein Ringspalt- magnetsystem, nach dem Oberbegriff des Patentanspruches 1.

Die Erfindung bezieht sich weiter auf einen elektromagnetischen Antrieb und einen Tiefton-Lautsprecher mit einem Ringspaltmagnetsystem der gattungsgemäßen Art.

Bei Tiefton-Lautsprechern wird eine möglichst geringe Dämpfung angestrebt, die durch eine extrem weiche Aufhängung der Membran erreichbar ist. Diese führt aber dazu, daß die Schwingspule nach Verlassen des Hauptmagnetfeldes im Arbeitsluftspalt des Magnetsystems durch das unterhalb des Arbeⁱts- luftspaltes wirksame innere Streufeld weiter nach innen angetrieben wird und insbesondere bei einer Übersteuerung des Lautsprechers dann auf die Polplatte aufschlägt. Um ein solchen Aufschlages der Schwingspule an der unteren Polplatte zu verhindern, mußte man bisher einen Kompromiß eingehen, indem man die Membran und die Schwingspule härter aufhängt, als dies im Interesse der Klangqualität des Lautsprechers wünschenswert ist. Entsprechendes gilt für elektromagnetische Antriebe, für die ein relativ großer ungedämpfter Hub verlangt wird.

Bei einem aus der DE-A-1 614164 bekannten Ringspaltmagnetsystem werden für den Magnetring Werkstoffe von hoher Koerzitivfeldstärke verwendet. Hieraus ergibt sich eine verhältnismäßig geringe Höhe der Magnetringe, die ihrerseits zu einer unerwünschten Begrenzung der Amplitude der Spulenbewegung führt. Um für die Spule eine hinreichende Bewegungsamplitude zu erreichen, ist hier der zylindrische, den Arbeitsluftspalt begrenzende Teil des Polkerns länger als die Magnethöhe ausgebildet, so daß er. sich in eine Öffnung der unteren Polplatte erstreckt, deren Durchmesser mindestens gleich dem äußeren Durchmesser des Arbeitsluftspaltes ist. Der Polkern ist dabei mit der unteren Polplatte über -ein Weicheisenteil verbunden, durch das sichergestellt ist, daß für den Magnetfluß unterhalb der Öffnung wenigstens ein Querschnitt zur Verfügung steht, der dem der unteren Polplatte entspricht. Ein magnetischer Streufluß der im Bereich der Öffnung auftritt, ist damit sehr gering.

Der Erfindung liegt die Aufgabe zugrunde, ein Ringspaltmagnetsystem der gattungsgemäßen Art so auszubilden, daß auch bei extrem weicher Aufhängung der Schwingspule und des von der Schwingspule angetriebenen Elementes, das bei einem Lautsprecher die Lautsprechermembran ist, auch bei einer Übersteuerung ein Aufschlagen der Schwingspule auf der unteren Polplatte mit Sicherheit vermieden wird.

Diese Aufgabe wird gemäß der Erfindung gelöst, durch die im Kennzeichen des Patentanspruches 1 herausgestellten Merkmale.

Durch den Magnetfluß durch den Bremsluftspalt und den Streufluß oberhalb des Bremsluftspaltes, die beide umgekehrt zum Magnetfluß des inneren Streufeldes unterhalb des Arbeitsluftspaltes gerichtet sind, wird eine leicht in ihrer Größe festlegbare magnetische Gegenkraft erzeugt, die auch bei Übersteuerung ein Aufschlagen der Schwingspule auf der unteren Polplatte verhindert.

Zweckmäßige Ausgestaltungen der Erfindung sind Gegenstand der abhängigen Ansprüche 2 bis 4.

Die unabhängigen Ansprüche 5 und 6 sind auf erfindungsgemäß ausgebildete Tiefton-Lautsprecher und elektromagnetische Antriebe gerichtet.

Einzelheiten und Vorteile der Erfindung ergeben sich aus der folgenden Beschreibung von in der Zeichnung schematisch dargestellten bevorzugten Ausführungsbeispielen.

Es zeigen in axialen Querschnitten
Figur 1 eine erste Ausführungsform eines Lautsprechers mit einem Ringspaltsystem mit Bremsluftspalt,
Figur 2 eine gegenüber Fig. 1 in materialsparender Weise abgewandelte Ausführungsform,
Figuren 3a und 3b jeweils Teildarstellungen von zwei weiteren Ausführungsformen mit Weicheisenringen zur äußeren Begrenzung des Bremsluftspaltes,
Figur 4 eine weitere Ausführungsform, bei der der Bremsluftspalt über einen Teil seiner axialen Länge durch den ringförmigen Dauermagneten begrenzt ist.
Figur 5 zeigt in einem Diagramm den magnetischen Feldstärkeverlauf über die Höhe eines Ringspaltmagnetsystems gemäß der Erfindung.

In Fig. 1 ist schematisch ein Tiefton-Lautsprecher mit einem Ringspalt-Magnetsystem 1, einer konischen Membran 2 und einem Membrankorb 2a dargestellt. Mit der Membran ist ein zylindrischer Körper 4b fest verbunden, auf dem eine Schwingspule 4a angeordnet ist. Zwischen dem unteren Ende der Membran 2 und dem Membrankorb 2a ist eine Zentriermembran 2b angeordnet. Der Lautsprecherkorb 2a ist in üblicher Weise mit dem Magnetsystem fest verbunden.

Das Ringspaltmagnetsystem 1 weist einen zylindrischen Polkern 5 auf Weicheisen und einen ringförmigen Dauermagneten 6 mit einer Dicke D auf, der konzentrisch zum Polkern 5 zwischen einer ringförmigen oberen Polplatte 7 mit einer Dicke d₂ und einer unteren Polplatte 8 fest angeordnet ist. Zwischen dem Polkern 5 und dem inneren Umfang der konzentrisch zum Polkern liegenden oberen Polplatte 7 ist ein Arbeitsluftspalt 3 ausgebildet, in den die Schwingspule 4a eintaucht.

In Fig. 1 sind, wie in den weiteren Figuren, der Polkern 5 und die untere Polplatte 8 einstückig ausgebildet dargestellt. Normalerweise sind der Polkern 5 und die Polplatte 8 zwei getrennte Körper, die beispielsweise durch Schrauben oder Nieten fest miteinander verbunden sind. Dies ist in Fig. 1 durch die gestrichelte Linie 5a symbolisiert.

Die Schwingspule 4a ist so ausgebildet, daß sie sich im Arbeitsluftspalt 3 des Magnetsystems mit einem entsprechenden Hub, beispielsweise dem für einen Tiefton-Lautsprecher (Woofer) typischen großen Hub bewegt.

In/an der unteren Polplatte 8 ist ein den Polkern 5 in axialer Verlängerung des Arbeitsluftspaltes 3 umgebender zylinderringförmiger Bremsluftspalt 9 mit einer Tiefe d₃ vorgesehen, in den die Schwingspule mit ihrem unteren Ende eintauchen kann.

Das offene Ende 9a des Bremsluftspaltes 9 liegt bei allen Ausführungsbeispielen in einem Abstand d₁ von der Unterseite der oberen Polplatte 7, der wenigstens der Dicke d₂ der oberen Polplatte 7 entspricht, vorzugsweise aber größer ist.

Durch den Bremsluftspalt 9, der sich in die untere Polplatte 8 erstreckt, wird an dessen unterem Ende eine Querschnittsminderung der unteren Polplatte herbeigeführt, die sich als magnetischer Widerstand 10e auswirkt.

In Fig. 1 ist der Magnetfluß, wie er sich durch den Bremsluftspalt 9 und den magnetischen Widerstand 10e ergibt, in gestrichelten Linien angedeutet. Der Magnetfluß durch die untere Polplatte 8 zum Polkern 5 hin verläuft aufgrund des magnetischen Widerstandes 10e zu einem wesentlichen Teil 10a durch den Bremsluftspalt 9 und der magnetische Streufluß 10d über dem offenen Ende 9a des Bremsluftspaltes 9 verläuft von der Kante und der Oberseite der Polplatte 8 zum Polkern 5. Der Magnetfluß 10a durch den Bremsluftspalt und der Streufluß 10d bilden den Bremsmagnetfluß und sind in ihrer Summe wenigstens gleich dem inneren Streufluß 10c zwischen dem Polkern 5 und der oberen Polplatte 7, der unterhalb des Arbeitsluftspaltes 3 übertritt, vorzugs-. weise sind sie größer. Taucht die Schwingspule 4a nach innen in das Magnetsystem ein, so tritt sie bei entsprechender Erregung schließlich ganz aus dem Feld des Arbeitsluftspaltes 3 heraus. Durch das Magnetfeld des Streuflusses 10c wird sie dabei weiter angetrieben. Diesem Antrieb durch den Streufluß 10c entgegengesetzt wirkt die Summe der Bremsmagnetflüsse 10a und 10d. Dadurch wird die Schwingspule 4a aktiv gebremst und so ein Aufschlagen auf die untere Polplatte verhindert.

In den weiteren Ausführungsformen ist jeweils nur das Ringspalt-Magnetsystem dargestellt, wobei für gleiche oder gleichwirkende Teile jeweils die gleichen Bezugszeichen verwendet sind, wie in Fig. 1. Im nachstehenden werden daher auch jeweils nur die Merkmale beschrieben, hinsichtlich deren die Magnetsysteme sich jeweils von der Ausführungsform nach Fig. 1 unterscheiden.

Nach Fig. 2 weist die untere Polplatte 8 links der Mittellinie radial auswärts des Bremsluftspaltes 9 zur Materialersparnis bzw. zur Gewichtsminderung an ihrer Unterseite einen Absatz 8a auf. Rechts der Mittellinie ist eine Ausführungsform dargestellt, bei der die untere Polplatte aus einem Ring 8b und einer Platte c zusammengesetzt ist. Auf der Platte 8c, deren Dicke den magnetischen Widerstand bestimmt, ist mittig der Polkern 5 befestigt.

Während bei der Ausführungsform nach Fig. 1 und 2 der Bremsluftspalt 9 mit seiner gesamten Tiefe d₃ in der unteren Polplatte 8 liegt, ist bei der Ausführungsform nach Fig. 3a in der unteren Polplatte nur ein Teil der Tiefe d₃ des Bremsluftspaltes ausgebildet, und zwar das untere Ende. Auf der Oberseite der unteren Polplatte 8 ist ein Weicheisenring 12 angeordnet, der mit seiner äußeren Oberfläche magnetisch leitend an der inneren Oberfläche 6a des Dauermagnetringes 6 anliegt, während er mit seiner inneren Oberfläche den Bremsluftspalt über einen Teil seiner Tiefe begrenzt.

In ähnlicher Weise ist bei der Ausführungsform nach Fig. 3b ein Weicheisenring 12a vorgesehen, der hier jedoch eine solche Höhe hat, daß er mit seiner inneren Oberfläche den Bremsluftspalt außen über die gesamte Tiefe d₃ begrenzt. Der Weicheisenring 12a ist hierbei in eine entsprechende Ausnehmung 13 in der unteren Polplatte 8 eingelassen.

Der beschriebene Weicheisenring ermöglicht eine einfache Abstimmung des Lautsprechers auf bestimmte gewünschte Klangqualitäten. Er führt auch zu einer wirtschaftlichen Herstellung des Ringspaltmagnetsystems. Durch Einsetzen unterschiedlich hoher Weicheisenringe können die Tiefe des Bremsluftspaltes und dessen Abstand von der oberen Polplatte variiert werden.

Bei der Ausführungsform nach Fig. 4 ist der ringförmige Dauermagnet 6 aus zwei Teilmagnetringen 6b und 6c mit jeweils einer Dicke D₁ bzw. D₂ zusammengesetzt, die insgesamt etwa der Dicke D des Dauermagneten 6 nach Fig. 1 entspricht. Der obere Teilmagnet 6b hat einen Innendurchmesser, der dem Innendurchmesser des Magneten 6 nach Fig. 1 entspricht. Der untere Teilmagnet 6c hat einen inneren Durchmesser, der dem äußeren Durchmesser des Bremsluftspaltes 9 entspricht. Er bildet daher mit seiner inneren Oberfläche 6d die Außenfläche des Bremsluftspaltes 9, der sich mit einer ringförmigen Vertiefung 9b in die untere Polplatte 8 erstreckt, durch die die Querschnittreduktion bestimmt ist, die ihrerseits den magnetischen Widerstand bestimmt. Die Dicke d₁ des Magneten 6b ist so gewählt, daß wiederum die Bedingung erfüllt ist, daß der Abstand des offenen Endes 9a des Bremsluftspaltes 9 von der Unterseite der oberen Polplatte 7 wenigstens der Höhe des Arbeitsluftspaltes und damit der Dicke d₂ der oberen Polplatte entspricht.

Der Vorteil dieser Ausführungsform liegt ebenso wie der der Ausführungsformen nach den Fig. 3a und 3b darin, daß bei einer vorgegebenen Höhe des Bremsluftspaltes die Dicke der unteren Polplatte geringer gehalten werden kann als bei der Ausführungsform nach Fig. 1 oder 2. Dadurch wird das Gewicht des Magnetsystems verringert.

In Fig. 4 ist links vom Polkern der magnetische Streufluß dargestellt, der bei dieser Ausführungsform mit seinem zum Polkern hin gerichteten unteren Bereich 10d im wesentlichen radial durch den Bremsluftspalt 9 fließt.

Bei einem Ringspalt-Magnetsystems entsprechend der Ausführungsform nach Fig. 3b mit folgenden Abmessungen : wurde mittels einer Hallsonde die magnetische Flußdichte B über die Gesamthöhe d₁ + d₂ + d₃ gemessen, wobei die Messung auf eine Gesamttiefe von 30 mm begrenzt wurde, da im Bereich des Bodens des Bremsluftspaltes keine brauchbaren Messergebnisse mehr erhalten werden konnten. Die Meßergebnisse sind im Diagramm nach Fig. 5 dargestellt.

Der magnetische Fluß ist oberhalb der Abszisse vom Polkern weg und unterhalb der Abszisse zum Polkern hin gerichtet. Wie aus dem Diagramm ersichtlich, ist die magnetische Flußdichte über die Dicke d₂ der oberen Polplatte 7, d. h. über die Höhe des Arbeitsluftspaltes 3 im wesentlichen konstant. Über die Höhe d₁, d. h. zwischen der Unterseite der oberen Polplatte 7 und dem offenen Ende 9a des Bremsluftspaltes 9, fällt die Dichte des Magnetflusses, der aus dem Streufeld 10c resultiert, ziemlich steil ab. Die magnetische Flußdichte wird dann im Punkt Y, d. h. in einem Abstand von 9 mm von der Unterkante der oberen Polplatte 7 zu O. Vom Punkt Y an wird das Streufeld 10d wirksam. Die Flußdichte steigt hier bei entgegengesetzt gerichtetem Magnetfluß wieder an und erreicht etwa im Bereich des offenen Endes 9a des Bremsluftspaltes 9 sein Maximum, dessen Größe von der Größe des magnetischen Widerstandes in der unteren Polplatte abhängig ist. Die Flußdichte bleibt dann über die Tiefe des Bremsluftspaltes im gemessenen Bereich im wesentlichen konstant. Die Flußdichte ist im Diagramm in Teslar (T) aufgetragen.

Als Vergleichsmessung wurde eine Messung der magnetischen Flußdichte bei einem Ringspalt-Magnetsystem üblicher Art, d. h. ohne Bremsluftspalt, durchgeführt. Die Flußdichte im Arbeitsluftspalt ist die gleiche wie bei dem Magnetsystem mit Bremsluftspalt. Unterhalb des Arbeitsluftspaltes wurde eine Flußdichte entsprechend der gestrichelt im Diagramm eingetragenen Kurve gemessen. Diese Kurve fällt weniger steil ab und bleibt praktisch über den gesamten Bereich oberhalb der Abszisse. Die Flußdichte beträgt kurz vor auf der Oberseite der unteren Polplatte, d. h. am Punkt X, noch etwa 0,3 T. Es wird also bei einem üblichen Magnetsystem kein die Einwärtsbewegung der Schwingspule begrenzendes magnetisches Gegenfeld aufgebaut. Es wirkt vielmehr bis auf die Oberseite der unteren Polplatte 8 ein Magnetfeld, das in Richtung der Einwärtsbewegung der Schwingspule wirkt und bei Übersteuerung des Lautsprechers Ursache für das Aufschlagen der Schwingspule auf die untere Polplatte ist.

Bei dem Ringspalt-Magnetsystem mit dem beschriebenen Bremsluftspalt kommt es dagegen auch bei maximaler Übersteuerung des Lautsprechers nicht zu einem Aufschlagen der Schwingspule. Die Einwärtsbewegung der Schwingspule wird vielmehr durch das oberhalb des Bremsluftspaltes und im Bremsluftspalt erzeugte magnetische Gegenfeld abgebremst und damit begrenzt.

Ringspalt-Magnetsysteme der beschriebenen Art können nicht nur bei Lautsprechern Verwendung finden, sondern allgemein für elektromagnetische Antriebe, bei denen ein relativ großer ungedämpfter Hub verlangt wird. Beispielsweise kann mit der Schwingspule ein Schreibelement verbunden sein.

## Patentansprüche

1. Ringspaltmagnetsystem, insbesondere für Tiefton-Lautsprecher, bei dem im Arbeitsluftspalt (3) eine Schwingspule (4a) mit großem Hub bewegbar ist, mit einem zylindrischen Polkern (5) aus Weicheisen und einem ringförmigen Dauermagneten (6), der im Abstand vom Polkern zwischen einer den Arbeitsluftspalt begrenzenden oberen Polplatte (7) und einer unteren Polplatte (8) angeordnet ist, und bei dem in/an der unteren Polplatte (8) eine den Polkern (5) in seinem unteren Bereich in axialer Verlängerung des Arbeitsluftspaltes (3) umgebende ringförmige Öffnung (9) vorgesehen ist, dadurch gekennzeichnet, daß die Öffnung als ein magnetischer Bremsluftspalt (9) ausgebildet ist, der in einem Abstand (d₁) zur oberen Polplatte (7) beginnt, welcher mindestens der Dicke (d2) der oberen Polplatte entspricht, und unter dem der magnetisch leitende Querschnitt der unteren Polplatte soweit verringert ist (magnetischer Widerstand 10e), daß der Magnetfluß (10a) durch den Bremsluftspalt (9) und der Streufluß (10d) oberhalb des Bremsluftspaltes (9), die beide umgekehrt zum Magnetfluß (10b) im Arbeitsluftspalt (3) und auch umgekehrt zum Streufluß (10c) unterhalb des Arbeitsluftspaltes (3) gerichtet sind, in ihrer Summe gleich oder größer als der innere Streufluß (10c) unterhalb des Arbeitsluftspaltes (3) sind.

2. Ringspaltmagnetsystem nach Anspruch 1, dadurch gekennzeichnet, daß in/an der unteren Polplatte (8) ein den Bremsluftspalt (9) wenigstens über einen Teil seiner axialen Länge (d₃) außen begrenzender Weicheisenring (12) angeordnet ist, der sich axial über einen Teil der Höhe (D) des Dauermagneten (6) erstreckt, der kleiner ist als die Differenz der Höhe (D) des Dauermagneten und der Dicke (d2) der oberen Polplatte und außen magnetisch leitend am inneren Umfang des Dauermagneten anliegt.

3. Ringspaltmagnetsystem nach Anspruch 1, dadurch gekennzeichnet, daß der Bremsluftspalt (9) außen über einen Teil seiner axialen Länge (d₃), die kleiner ist als die Differenz der Höhe (D) des Dauermagneten und der Dicke (dz) der oberen Polplatte, durch den inneren Umfang (6d) des Dauermagneten (6) begrenzt ist.

4. Ringspaltmagnetsystem nach Anspruch 3, dadurch gekennzeichnet, daß der ringförmige Dauermagnet (6) aus zwei in Reihe liegenden ringförmigen Dauermagneten (6b, 6c) aufgebaut ist, von denen der dem Arbeitsluftspalt (3) abgewandt liegende Dauermagnet (6c) mit seinem inneren Umfang (6d) den Bremsluftspalt (9) außen begrenzt.

5. Tiefton-Lautsprecher mit einem Ringspalt- magnetsystem, bei dem im Arbeitsluftspalt (3) eine Schwingspule (4a) mit großem Hub bewegbar ist, mit einem zylindrischen Polkern (5) aus Weicheisen und einem ringförmigen Dauermagneten (6), der im Abstand vom Polkern zwischen einer den Arbeitsluftspalt begrenzenden oberen Polplatte (7) und einer unteren Polplatte (8) angeordnet ist, und bei dem in/an der unteren Polplatte (8) eine den Polkern (5) in seinem unteren Bereich in axialer Verlängerung des Arbeitsluftspaltes (3) umgebende ringförmige Öffnung (9) vorgesehen ist, dadurch gekennzeichnet, daß die Öffnung als ein magnetischer Bremsluftspalt (9) ausgebildet ist, der in einem Abstand (d₁) zur oberen Polplatte (7) beginnt, welcher mindestens der Dicke (d2) der oberen Polplatte entspricht, und unter dem der magnetisch leitende Querschnitt der unteren Polplatte soweit verringert ist (magnetischer Widerstand 10e), daß der Magnetfluß (10a) durch den Bremsluftspalt (9) und der Streufluß (10d) oberhalb des Bremsluftspaltes (9), die beide umgekehrt zum Magnetfluß (10b) im Arbeitsluftspalt (3) und auch umgekehrt zum Streufluß (10c) unterhalb des Arbeitsluftspaltes (3) gerichtet sind, in ihrer Summe gleich oder größer als der innere Streufluß (10c) unterhalb des Arbeitsluftspaltes (3) sind.

6. Elektromagnetischer Antrieb mit einem. Ringspaltmagnetsystem, bei dem im Arbeitsluftspalt (3) eine Schwingspule (4a) mit großem Hub bewegbar ist, mit einem zylindrischen Polkern (5) aus Weicheisen und einem ringförmigen Dauermagneten (6), der im Abstand vom Polkern zwischen einer den Arbeitsluftspalt begrenzenden oberen Polplatte (7) und einer unteren Polplatte (8) angeordnet ist, und bei dem in/an der unteren Polplatte (8) eine den Polkern (5) in seinem unteren Bereich in axialer Verlängerung des Arbeitsluftspaltes (3) umgebende ringförmige Öffnung (9) vorgesehen ist, dadurch gekennzeichnet, daß die Öffnung als ein magnetischer Bremstuftspalt (9) ausgebildet ist, der in einem Abstand (d₁) zur oberen Polplatte (7) beginnt, welcher mindestens der Dicke (d₂) der oberen Polplatte entspricht, und unter dem der magnetisch leitende Querschnitt der unteren Polplatte soweit verringert ist (magnetischer Widerstand 10e), daß der Magnetfluß (10a) durch den Bremsluftspalt (9) und der Streufluß (10d) oberhalb des Bremsluftspaltes (9), die beide umgekehrt zum Magnetfluß (10b) im Arbeitsluftspalt (3) und auch umgekehrt zum Streufluß (10c) unterhalb des Arbeitsluftspaltes (3) gerichtet sind, in ihrer Summe gleich oder größer als der innere Streufluß (10c) unterhalb des Arbeitsluftspaltes (3) sind.

## Claims

1. An annular gap magnet system, particularly for low frequency loudspeakers, comprising a moving coil (4a) movable in a working air gap (3) with a large stroke, a cylindrical pole core (5) of soft iron and an annular permanent magnet (6) arranged at a distance from the pole core between an upper pole plate (7) which limits the working air gap and a lower pole plate (8), and where in/at the lower pole plate (8) an annular opening (9) is provided surrounding the pole core (5) in its lower part as an axial extension of the working air gap (3), characterised in that the opening is formed as a magnetic braking air gap (9), starting to extend at a distance (d₁) to the upper pole plate (7) being at least equal to the thickness (d₂) of the upper pole plate (7), and under which the magnetically conductive cross- section of the lower pole plate has been reduced so far (magnetical resistance 10e) that the magnetic flux (10a) through the braking air gap (9) and the stray flux (10d) above the braking air gap (9) both of which are directed oppositely to the magnetic flux (10b) in the working air gap (3) and also oppositely to the stray flux (10c) below the working air gap (3), are in sum at least equal to or greater than the internal stray flux (10c) below the working air gap (3).

2. An annular gap magnet system according to Claim 1, characterised in that in/at the lower pole plate (8) is provided a soft iron ring (12) which limits the braking air gap (9) externally at least over part of its axial length (d₃), said soft iron ring extending axially over a part of the height (D) of the permanent magnet (6), which part is less than the difference of the height (D) of the permanent magnet and the thickness (d2) of the upper pole plate and is contacting externally the internal circumference of said permanent magnet with magnetic conductivity.

3. An annular gap magnet system according to Claim 1, characterised in that the braking air gap (9) is limited externally over part of its axial length (d₃), which is smaller than the diffence of the height (D) of the permanent magnet and the thickness (d2) of the upper pole plate, by the internal circumference (6d) of the permanent magnet (6).

4. An annular gap magnet system according to Claim 3, characterised in that the annular permanent magnet (6) is constructed from two annular magnets (6b, 6c) in series, of which the permanent magnet (6) which is situated facing away from the working air gap (3) limits the braking air gap (9) externally with its internal circumference (6d).

5. A low frequency loudspeaker having an annular gap magnet system comprising a moving coil (4a) which is movable with a large stroke in the working air gap (3), a cylindrical pole core (5) of soft iron and an annular permanent magnet (6) arranged at a distance from the pole core between an upper pole plate (7) which limits the working air gap and a lower pole plate (8), and where in/at the lower pole plate (8) an annular opening (9) is provided surrounding the pole core (5) in its lower part as an axial extension of the working air gap (9), characterised in that the opening is formed as a magnetic braking air gap (9), starting to extend at a distance (d₁) to the upper pole plate (7) being at least equal to the thickness (d2) of the upper pole plate (7), and under which the magnetically conductive cross- section of the lower pole plate has been reduced so far (magnetical resistance 10e) that the magnetic flux (10a) through the braking air gap (9) and the stray flux (10d) above the braking air gap (9), both of which are directed oppositely to the magnetic flux (10b) in the working air gap (3) and also oppositely to the stray flux (10c) below the working air gap (3), are in sum at least equal to or greater than the internal stray flux (10c) below the working air gap (3).

6. An electromagnetic drive having an annular gap magnet system, comprising a moving coil (4a) which is movable with a large stroke in the working air gap (3), a cylindrical pole core (5) of soft iron and an annular permanent magnet (6) arranged at a distance from the pole core between an upper pole plate (7) which limits the working air gap and a lower pole plate (8), and where in/at the lower pole plate (8) an annular opening (9) is provided surrounding the pole core (5) in its lower part as an axial extension of the working air gap (9), characterised in that the opening is formed as a magnetic braking air gap (9), starting to extend at a distance (d₁) to the upper pole plate (7) being at least equal to the thickness (d₂) of the upper pole plate (7), and. under which the magnetically conductive cross- section of the lower pole plate has been reduced so far (magnetical resistance 10e) that the magnetic flux (10a) through the braking air gap (9) and, the stray flux (10d) above the braking air gap (9) both of which are directed oppositely to the magnetic flux (10b) in the working air gap (3) and also oppositely to the stray flux (10c) below the working air gap (3), are in sum at least equal to or greater than the internal stray flux (10c) below the working air gap (3).

## Revendications

1. Système d'aimant à fente annulaire, en particulier pour haut-parleurs pour basses, dans lequel une bobine oscillante (4a) peut se mouvoir avec une grande course dans l'entrefer de travail (3), comportant un noyau magnétique (5) en fer doux et un aimant permanent annulaire (6) qui est disposé, à distance du noyau magnétique, entre une plaque polaire supérieure (7) limitant l'entrefer de travail et une plaque polaire inférieure (8), une ouverture annulaire (9) entourant le noyau magnétique (5) en sa région inférieure dans le prolongement axial de l'entrefer de travail (3), caractérisé par le fait que l'ouverture est constituée sous la forme d'un entrefer magnétique de freinage (9) qui commence à une distance (d,) de la plaque polaire supérieure (7), distance qui correspond au moins à l'épaisseur (d2) de la plaque polaire supérieure et est diminué (résistance magnétique 10e) sous la section magnétiquement conductrice de la plaque polaire inférieure dans une mesure telle que le flux magnétique (10a) passant par l'entrefer de freinage (9) et le flux de dispersion (10d) au-dessus de l'entrefer de freinage (9), qui sont tous deux dirigés à l'envers du flux magnétique (10b) dans l'entrefer de travail (3) et aussi à l'envers du flux de dispersion (10c) en dessous de l'entrefer de travail (3), ont une somme égale ou supérieure au flux de dispersion intérieur (10c) en dessous de l'entrefer de travail (3).

2. Système d'aimant à fente annulaire selon la revendication 1, caractérisé par le fait que dans/sur la plaque polaire inférieure (8) est disposé un anneau en fer doux (12) limitant extérieurement l'entrefer de freinage (9) au moins sur une partie de sa longueur axiale (d₃) et qui s'étend axialement sur une partie de la hauteur (D) de l'aimant permanent (6) qui est plus petite que la différence entre la hauteur (D) de l'aimant permanent et l'épaisseur (d₂) de la plaque polaire supérieure et s'applique extérieurement, de façon magnétiquement conductrice, contre la circonférence intérieure de l'aimant permanent.

3. Système d'aimant à fente annulaire selon la revendication 1, caractérisé par le fait que l'entrefer de freinage (9) est limité extérieurement, sur une partie de sa longueur axiale (d₃) qui est plus petite que la différence entre la hauteur (D) de l'aimant permanent et l'épaisseur (d2) de la plaque polaire supérieure, par la circonférence intérieure (6d) de l'aimant permanent (6).

4. Système d'aimant à fente annulaire selon la revendication 3, caractérisé par le fait que l'aimant permanent annulaire (6) est constitué par deux aimants permanents annulaires (6b, 6c) placés en ligne, dont l'aimant permanent (6c) situé à l'opposé de l'entrefer de travail (3) limite extérieurement, par sa circonférence intérieure (6d), l'entrefer de freinage (9).

5. Haut-parleur pour basses muni d'un système d'aimant à fente annulaire dans lequel une bobine oscillante (4a) peut se mouvoir avec une grande course dans l'entrefer de travail (3), comportant un noyau magnétique (5) en fer doux et un aimant permanent annulaire (6) qui est disposé, à distance du noyau magnétique, entre une plaque polaire supérieure (7) limitant l'entrefer de travail et une plaque polaire inférieure (8), une ouverture annulaire (9) entourant le noyau magnétique (5) en sa région inférieure dans le prolongement axial de l'entrefer de travail (3), caractérisé par le fait que l'ouverture est constituée sous la forme d'un entrefer magnétique de freinage (9) qui commence à une distance (dᵢ) de la plaque polaire supérieure (7), distance qui correspond au moins à l'épaisseur (d2) de la plaque polaire supérieure et est diminué (résistance magnétique 10e) sous la section magnétiquement conductrice de la plaque polaire inférieure dans une mesure telle que le flux magnétique (10a) passant par l'entrefer de freinage (9) et le flux de dispersion (10d) au-dessus de l'entrefer de freinage (9), qui sont tous deux dirigés à l'envers du flux magnétique (10b) dans l'entrefer de travail (3) et aussi à l'envers du flux de dispersion (10c) en dessous de l'entrefer de travail (3), ont une somme égale ou supérieure au flux de dispersion intérieur (10c) en dessous de l'entrefer de travail (3).

6. Entraînement électromagnétique muni d'un système d'aimant à fente annulaire dans lequel une bobine oscillante (4a) peut se mouvoir avec une grande course dans l'entrefer de travail (3), comportant un noyau magnétique (5) en fer'doux et un aimant permanent annulaire (6) qui est disposé, à distance du noyau magnétique, entre une plaque polaire supérieure (7) limitant l'entrefer de travail et une plaque polaire inférieure (8), une ouverture annulaire (9) entourant le noyau magnétique (5) en sa région inférieure dans le prolongement axial de l'entrefer de travail (3), caractérisé par le fait que l'ouverture est constituée sous la forme d'un entrefer magnétique de freinage (9) qui commence à une distance (d₁) de la plaque polaire supérieure (7), distance qui correspond au moins à l'épaisseur (d₂) de la plaque polaire supérieure et est diminué (résistance magnétique 10e) sous la section magnétiquement conductrice de la plaque polaire inférieure dans une mesure telle que le flux magnétique (10a) passant par l'entrefer de freinage (9) et le flux de dispersion (10d) au-dessus de l'entrefer de freinage (9), qui sont tous deux dirigés à l'envers du flux magnétique (10b) dans l'entrefer de travail (3) et aussi à l'envers du flux de dispersion (10c) en dessous de l'entrefer de travail (3), ont une somme égale ou supérieure au flux de dispersion intérieur (10c) en dessous de l'entrefer de travail (3).
